# EUROPÄISCHE PATENTSCHRIFT

(11) **EP 3 994 046 B1**
(45) Veröffentlichungstag und Bekanntmachung des Hinweises auf die Patenterteilung: **01.10.2025**
(21) Anmeldenummer: 20764008.7
(22) Anmeldetag: 12.08.2020
(51) Int. Cl.: B61L 15/00

(54) **VERFAHREN, VORRICHTUNG UND SCHIENENFAHRZEUG**
METHOD, APPARATUS AND RAIL VEHICLE
PROCÉDÉ, APPAREIL ET VÉHICULE FERROVIAIRE

(30) Priorität: 02.09.2019 DE 102019213201
(43) Veröffentlichungstag der Anmeldung: 11.05.2022
(73) Patentinhaber: Siemens Mobility GmbH, 81739 München (DE)
(72) Erfinder: NEUMANN, Peter, 81739 München (DE)
(74) Vertreter: Siemens Patent Attorneys
(86) Internationale Anmeldenummer: PCT/EP2020/072581
(87) Internationale Veröffentlichungsnummer: WO 2021/043546

(56) Entgegenhaltungen:
- EP-A1- 3 517 397
- EP-A1- 3 606 052
- DE-A1- 102017 212 953
- US-A1- 2010 020 175

## Beschreibung

Die Erfindung betrifft ein Verfahren und ein Videoüberwachungssystem für ein Schienenfahrzeug. Die Erfindung betrifft ferner ein Schienenfahrzeug mit einem solchen Videoüberwachungssystem.

Schienenfahrzeuge zur Beförderung von Personen weisen Überwachungssysteme auf, die zum Beispiel als digitale Videosysteme zum Aufzeichnen eines Fahrzeuginnenraums eingesetzt werden. Ein solches Videosystem ist in der Regel an einem Datennetzwerk angebunden, um die erfassten Videosignale zu übertragen. Dabei ist es ein Anliegen, eine zuverlässige und ausfallsichere Videoüberwachung bereitzustellen.

Die Offenlegungsschrift EP 3 517 397 A1 offenbart eine Vorrichtung und ein Verfahren zum Überwachen eines Innenraums eines Fahrzeugs umfassend eine Videokamera und eine Auswerteeinrichtung zur Auswertung der Bilddaten der Videokamera, wobei die Auswerteeinrichtung anhand der Bilddaten einen Ist-Zustand von abgebildeten Einrichtungsgegenständen ermittelt, der mit einem Soll-Zustand der Einrichtungsgegenstände verglichen wird.

Eine Aufgabe der vorliegenden Erfindung besteht darin, ein Verfahren und eine Vorrichtung zum Betreiben eines Videoüberwachungssystems für ein Schienenfahrzeug zu schaffen, die jeweils zu einer zuverlässigen Videoüberwachung und zu einem sicheren Betrieb des Schienenfahrzeugs beitragen können.

Die Aufgabe wird durch ein Verfahren und ein Videoüberwachungssystem für ein Schienenfahrzeug mit den Merkmalen des jeweiligen unabhängigen Patentanspruchs gelöst. Vorteilhafte Ausgestaltungen des Verfahrens sind in den abhängigen Patentansprüchen angegeben.

Gemäß einem Aspekt der Erfindung umfasst ein Verfahren zum Betreiben eines Videoüberwachungssystems für ein Schienenfahrzeug, dem eine Videokamera und ein Funktionskontrollelement zugeordnet sind, welches dazu ausgebildet ist, eine optische Funktionskontrolle der Videokamera einzurichten, ein Erfassen eines Messsignals der Videokamera, das repräsentativ ist für Bilddaten einer Umgebung eines Fahrzeuginnenraums des Schienenfahrzeugs. Das Verfahren umfasst weiter ein Ermitteln von Bilddaten der Umgebung des Fahrzeuginnenraums in Abhängigkeit von dem erfassten Messsignal und ein Aktivieren des Funktionskontrollelements in Abhängigkeit von den ermittelten Bilddaten. Das Verfahren umfasst weiter ein Überprüfen eines Funktionszustandes der Videokamera mittels des aktivierten Funktionskontrollelements.

Mittels des beschriebenen Verfahrens ist eine zuverlässige und sichere Videoüberwachung eines Fahrzeuginnenraums eines Schienenfahrzeugs realisierbar. Das Verfahren ermöglicht das Durchführen eines automatisierten Selbsttest von einer Videokamera und bildet somit eine nutzbringende Methode zur Funktionsüberwachung.

Das Videoüberwachungssystem umfasst zum Beispiel ein digitales Videosystem zum Aufzeichnen eines Fahrzeuginnenraums des Schienenfahrzeugs, eine sogenannte CCTV-Videoüberwachungsanlage (engl.: closed circuit television). Die Videokamera kann somit auch als CCTV-Kamera bezeichnet werden. Das Funktionselement ist eine bei Bedarf aktivierbare Komponente des Videoüberwachungssystems, die eine zuverlässige Funktionskontrolle der überwachenden Videokamera ermöglicht.

Es ist eine Erkenntnis im Zusammenhang mit der vorliegenden Erfindung, dass eine Anzahl an CCTV-Kameras bzw. Überwachungskameras in Zügen ansteigt. Daher ist eine manuelle Funktionskontrolle jeder einzelnen Videokamera zeitaufwendig. Mittels des beschriebenen Verfahrens wird eine automatische Funktionskontrolle mit automatischen Testmöglichkeiten bereitgestellt, welche eine zuverlässige, zeitsparende und komfortable Diagnose eingesetzter Videokameras ermöglicht. Dies ist unter anderem erforderlich, weil Überwachungskameras aufgrund von Vandalismus durch Überkleben, Anbringen von Kaugummis oder Besprühen mit Farben in ihrer Funktion beeinträchtigt oder vollkommen gestört werden können und eine zuverlässige Videoüberwachung dann nicht gegeben ist.

Gemäß einer bevorzugten Weiterbildung des Verfahrens ist das Funktionskontrollelement als eine weitere Videokamera ausgebildet oder weist eine solche auf. Demgemäß umfasst das Aktivieren des Funktionskontrollelements und das Überprüfen des Funktionszustandes der Videokamera ein Erfassen eines Messsignals der weiteren Videokamera, das repräsentativ ist für Bilddaten einer Umgebung des Fahrzeuginnenraums des Schienenfahrzeugs, in der sich die Videokamera befindet. Das Verfahren umfasst weiter ein Ermitteln und Bereitstellen von weiteren Bilddaten mit Informationen über die Videokamera in Abhängigkeit von dem erfassten Messsignal der weiteren Videokamera.

Die weitere Videokamera ermöglicht eine optische Außenkontrolle der Videokamera und ist zum Beispiel so in einem Fahrzeuginnenraum des Schienenfahrzeugs angeordnet, dass ihr Sichtfeld oder Aufnahmebereich die zu untersuchende Videokamera umfasst. Das Verfahren kann aber auch vor dem Erfassen eines Messsignals ein vorgegebenes Ausrichten der weiteren Videokamera umfassen, sodass ein zugehöriger Aufnahmebereich auf die Videokamera ausgerichtet wird.

Die weitere Videokamera ist bevorzugt als relativ hochauflösende Kamera ausgebildet und für eine Überwachung oder Kontrolle der benachbart zu dieser in dem Fahrzeuginnenraum angeordnet. Mittels solcher Nachbarkameras kann durch gegenseitiges Beobachten festgestellt werden, ob Modifikationen an einem Gehäuse oder einer Objektivabdeckung der Videokamera vorgenommen wurden. Die weitere Videokamera ist so vorgegeben positioniert oder eingerichtet, dass die zu kontrollierende Videokamera in dem Überwachungskegel einer benachbarten Videokamera liegt. Zudem ist es bei einer solchen kamerabasierten Sichtkontrolle nutzbringend, wenn die Umgebungslichtbedingungen genügend Helligkeit bereitstellen, damit bei einer relativ hohen Vergrößerung der zu erfassenden Bilddaten und eine zuverlässige Aussage über einen äußeren Funktionszustand der Videokamera möglich sind.

Fürderhin ist das Funktionskontrollelement als eine Infrarotdiode ausgebildet oder weist eine solche auf. Die Infrarotdiode ist der Videokamera zugeordnet und beispielsweise in einem gemeinsamen Gehäuse mit der Videokamera verbaut. Alternativ ist die Infrarotdiode beabstandet von der Videokamera in deren Nähe angeordnet, sodass eine detektierbare Beleuchtung des Aufnahmebereichs der Videokamera mittels der Infrarotdiode einrichtbar ist. Demgemäß umfasst das Aktivieren des Funktionskontrollelements und das Überprüfen des Funktionszustandes der Videokamera ein Beleuchten einer Umgebung der Videokamera mittels der Infrarotdiode und ein Erfassen eines weiteren Messsignals der Videokamera, das repräsentativ ist für Bilddaten der beleuchteten Umgebung des Fahrzeuginnenraums des Schienenfahrzeugs. Das Verfahren umfasst weiter ein Ermitteln von weiteren Bilddaten der beleuchteten Umgebung des Fahrzeuginnenraums in Abhängigkeit von dem erfassten weiteren Messsignal und ein Vergleichen der ermittelten Bilddaten der Umgebung und der ermittelten weiteren Bilddaten der mittels der Infrarotdiode beleuchteten Umgebung.

Das Vergleichen der ermittelten Bilddaten der beleuchteten und der nicht beleuchteten Umgebung kann insbesondere ein Ermitteln von Kontrastwerten umfassen, sodass Kontrastwerte für die ermittelten Bilddaten der nicht beleuchteten und Kontrastwerte für die ermittelten weiteren Bilddaten der beleuchteten Umgebung bestimmt werden. Das Verfahren gemäß einer solchen Weiterbildung umfasst dann weiter ein Vergleichen der ermittelten Kontrastwerte der ermittelten Bilddaten und der ermittelten weiteren Bilddaten. Die Kontrastwerte können mittels eines Algorithmus ermittelt werden und eine Analyse vorhandener Flächen und Kanten in den aufgenommenen Bilddaten umfassen.

Die weiteren Bilddaten beziehen sich auf die beleuchtete Umgebung in dem Fahrzeuginnenraum, wobei die Beleuchtung mittels der Infrarotdiode bereitgestellt ist. Die ermittelten Bilddaten der Videokamera beziehen sich auf eine nicht beleuchte Umgebung in dem Fahrzeuginnenraum bzw. eine Umgebung, die ohne Fremdbeleuchtung mittels einer Infrarotdiode aufgenommen wurden. Ferner können auch mehrere Infrarotdioden oder Gruppen von Infrarotdioden zum Einsatz kommen, um eine höhere Leuchtkraft bereitzustellen und eine zuverlässige Beleuchtung der Umgebung der Videokamera auszubilden.

Durch ein Anbringen und Einsetzen einer Infrarotdiode, die im für den Menschen unsichtbaren Bereich Licht aussendet, kann auf einfache und zuverlässige Weise ein Videokameraabgleich und eine Funktionskontrolle durchgeführt werden. Vorzugsweise ist die Beleuchtungsfunktion der Infrarotdiode schaltbar ausgelegt, sodass sich zum Beispiel ein Dynamikumfang, also ein Bereich zwischen Dunkel und Hell, leicht bestimmen lässt. Zudem sind moderne digitale Überwachungskameras hinsichtlich spektraler Aufnahmefähigkeiten auch im infraroten Spektralbereich relativ empfindlich, sodass mittels des beschriebenen Verfahrens eine Testmöglichkeit realisierbar ist, die von Zugbegleitern und Reisenden nicht weiter als störend empfunden wird, weil das menschliche Auge für die entsprechenden Frequenz- bzw. Wellenlängenbereiche nicht sensitiv ist.

Darüber hinaus kann auch eine Funktionsprüfung der Infrarotdiode selbst durchgeführt werden. Eine Funktionsfähigkeit der Infrarotdiode lässt sich zum Beispiel mit einem Mobiltelefon mit einer eingebauten Kamera leicht und bequem überprüfen, indem man die Kamera des Mobiltelefons auf die Infrarotdiode richtet und die Infrarotdiode aktiviert. Infrarote Spektralanteile sind dann als "graues" Licht festzustellen.

Durch eine Kombination von einer CCTV-Kamera bzw. der Videokamera und einer in der Nähe angebrachten Infrarotdiode, lässt sich eine Grundhelligkeit in der Umgebung der Videokamera schaffen, die im Kontrast zu einer Dunkelheit bzw. einer dunklen Umgebung, zum Beispiel in einem ausgeschalteten oder abgestellten Zustand, eine automatisierte Überprüfung der Videokamera ermöglicht. Ein solcher Funktionstest kann insbesondere so durchgeführt werden, dass mit der Videokamera zuerst ein Bild ohne Fremdbeleuchtung bzw. mit ausgeschalteter Infrarotdiode aufgenommen wird und anschließend ein weiteres Bild mit Fremdbeleuchtung bzw. mit eingeschalteter Beleuchtung durch die Infrarotdiode.

Daraufhin können die aufgenommenen Bilder mit und ohne Infrarotbeleuchtung miteinander verglichen werden. Sollte sich in einem vorgegebenen Toleranzbereich kein Unterschied in Bezug auf einen Kontrast oder eine Helligkeit ergeben, so kann mit großer Wahrscheinlichkeit auf einen Defekt oder eine Funktionsbeeinträchtigung der Videokamera oder deren Optik geschlossen werden. Dies trifft zum Beispiel zu, wenn die Optik der Videokamera abgeklebt wurde.

Sollten sich zwar auf Basis der aufgenommenen Bilder unterschiedliche Messwerte ergeben, die aber nicht mit vorgegebenen Normalwerten übereinstimmen, so kann zum Beispiel ein Teildefekt der Videokamera oder ein durch ein Kaugummi, ein Farbspray oder eine teilweise Abklebung eines Objektivs oder der Optik oder dessen Verkleidung vorliegen.

Mittels des beschriebenen Verfahrens ist somit ein automatisierter Selbsttest einer Videokamera für ein Schienenfahrzeug durchführbar und es kann ein direkter Hinweis auf eine Funktionstüchtigkeit bzw. einen Funktionsausfall der Videokamera erhalten werden. Daraufhin kann eine Service- oder Diagnosemeldung generiert werden, die dann zur Überprüfung der konkreten Videokamera führt.

Gemäß einer bevorzugten Weiterbildung des Verfahrens oder einer der Weiterbildungen des Verfahrens umfasst das Überprüfen eines Funktionszustandes der Videokamera ein Abgleichen der im Zusammenwirken mit dem Funktionskontrollelement ermittelten weiteren Bilddaten mit hinterlegten Daten, die Informationen über die Videokamera umfassen. Auf diese Weise können vorgegebene Normwerte oder Schwellenwerte mit einbezogen werden. Bei einer Abweichung von solchen Normwerten oder einem Über- bzw. Unterschreiten eines vorgegebenen Schwellenwertes kann auf einen nicht betriebsgemäßen Funktionszustand der Videokamera geschlossen werden und eine Kontrolle bzw. ein Austausch veranlasst werden.

Gemäß einer besonders bevorzugten Weiterbildung umfasst das Verfahren ein Ausgeben eines Hinweissignals in Abhängigkeit von dem Überprüfen des Funktionszustandes der Videokamera. Das Hinweissignal kann insbesondere ein Alarmsignal repräsentieren und zum Beispiel akustisch und/oder optisch in einem Führerraum des Schienenfahrzeugs ausgegeben werden. Beispielsweise wird auf einem Kontrollmonitor in dem Führerraum angezeigt, dass eine Videokamera einen, gemäß des beschriebenen Verfahrens, durchgeführten Funktionstest nicht bestanden hat.

Alternativ oder zusätzlich kann das Hinweissignal eine Art Triggersignal für einen weiteren Funktionstest auslösen. Beispielsweise kann durch ein solches Triggersignal eine benachbarte Videokamera in dem Fahrzeuginnenraum dazu veranlasst werden, sich auf die zu kontrollierende Videokamera auszurichten und eine, wie zuvor beschrieben, optische Funktionskontrolle durchzuführen.

Mittels des beschriebenen Verfahrens bzw. einer der beschriebenen Weiterbildungen des Verfahrens ist somit keine direkte Sichtkontrolle einer zu inspizierenden Videokamera erforderlich, welche von einem Zugpersonal manuell durchgeführt werden muss. Es kann automatisiert erkannt werden, warum eine spezifische Videokamera kein oder nur ein gestörtes Bild überträgt.

Ein weiterer Aspekt der Erfindung betrifft ein Videoüberwachungssystem für ein Schienenfahrzeug, dem eine Videokamera, ein Funktionskontrollelement und eine Kontrolleinheit zugeordnet sind, wobei das Funktionskontrollelement eine Infrarotdiode aufweist, wobei die Kontrolleinheit dazu eingerichtet ist, eines der zuvor beschriebenen Verfahren durchzuführen.

Alternativ, dann jedoch nicht im Umfang der beanspruchten Erfindung liegend, oder zusätzlich kann eine zu dem Schienenfahrzeug externe Servereinheit dazu eingerichtet sein, eines der beschriebenen Verfahren durchzuführen. Die Servereinheit und das Schienenfahrzeug sind dann dazu befähigt, signaltechnisch miteinander zu kommunizieren.

Gemäß einem weiteren Aspekt weist ein Schienenfahrzeug ein Wagenkasten und ein Videoüberwachungssystem auf, das mit dem Wagenkasten gekoppelt ist, wobei dem Videoüberwachungssystem ein Funktionskontrollelement und eine Kontrolleinheit zugeordnet sind, wobei das Funktionskontrollelement eine Infrarotdiode aufweist.

Das Funktionskontrollelement ist dazu ausgebildet, eine optische Funktionskontrolle der Videokamera einzurichten. Das Schienenfahrzeug weist ferner eine Ausgestaltung der zuvor beschriebenen Vorrichtung auf, die dazu befähigt ist, ein Verfahren zum Betreiben des Videoüberwachungssystems durchzuführen. Die Vorrichtung ist signaltechnisch mit der Videokamera und dem Funktionskontrollelement gekoppelt.

Die oben genannten Eigenschaften, Merkmale und Vorteile der Erfindung und die Art und Weise, wie diese erreicht werden, werden durch die folgende Beschreibung der

Ausführungsbeispiele der Erfindung in Verbindung mit den entsprechenden Figuren weitergehend erläutert. Es zeigen:
- Figur 1: eine schematische Darstellung eines Schienenfahrzeugs mit einem Videoüberwachungssystem,
- Figur 2: ein Ablaufdiagramm für ein Verfahren zum Betreiben des Videoüberwachungssystems für das Schienenfahrzeug.

Figur 1 zeigt in einer schematischen Seitenansicht ein Schienenfahrzeug 1 mit einem Videoüberwachungssystem 10, das eine Videokamera 3 und zumindest ein Funktionskontrollelement 4, 5 aufweist. Das Videoüberwachungssystem 10 ist einem Fahrzeuginnenraum 8 eines Wagenkastens 2 des Schienenfahrzeugs 1 zugeordnet und ermöglicht eine Überwachung des Fahrzeuginnenraums 8. Es ist zum Beispiel als CCTV-Überwachungssystem realisiert, welches eine in sich geschlossene Videoüberwachungsanlage repräsentiert.

Wie nachfolgend anhand erläutert wird, ermöglicht ein Verfahren zum Betreiben des Videoüberwachungssystems 10 eine zuverlässige und sichere Funktionskontrolle der Videokamera 3 und kann eine zuverlässige Videoüberwachung ermöglichen und einen Beitrag für eine erhöhte Sicherheit des Schienenfahrzeugs 1 leisten.

Das Videoüberwachungssystem 10 weist ferner eine Steuereinheit 6 auf, die signaltechnisch mit der Videokamera 3 und dem Funktionskontrollelement 4, 5 gekoppelt ist. Das Funktionskontrollelement 4, 5 ist dazu ausgebildet, eine optische Funktionskontrolle der Videokamera 3 einzurichten. Das Funktionskontrollelement ist zum Beispiel als Infrarotdiode 4 realisiert, die benachbart zu der Videokamera 3 in dem Wagenkasten 2 angeordnet ist. Alternativ oder zusätzlich ist das Funktionselement als weitere Videokamera 5 realisiert bzw. weist eine solche auf. Durch eine Kombination von einer CCTV-Kamera bzw. der Videokamera 3 und der in der Nähe angebrachten Infrarotdiode 4, lässt sich eine Grundhelligkeit in der Umgebung der Videokamera 3 schaffen, die im Kontrast zu einer Dunkelheit bzw. einer dunklen Umgebung, eine automatisierte Überprüfung der Videokamera 3 ermöglicht. Darüber hinaus kann auch der weiteren Videokamera 5 eine Infrarotdiode zugeordnet sein, welche in Analogie zu der Infrarotdiode 4 und der Videokamera 3 eine Funktionskontrolle der weiteren Videokamera 5 ermöglicht. Außerdem kann mittels der Videokamera 3 auch die weitere Videokamera 5 überwacht und kontrolliert werden.

Ein Verfahren zum Betreiben des Videoüberwachungssystems 10 und zum Durchführen eines Funktionstest der Videokamera 3 können gemäß dem in Figur 2 gezeigten Ablaufdiagramm durchgeführt werden. In einem Schritt S1 werden Messsignale der Videokamera 3 erfasst und es wird mit der Videokamera 3 ein Bild ohne Fremdbeleuchtung bzw. mit ausgeschalteter Infrarotdiode 4 aufgenommen.

In einem weiteren Schritt S2 werden weitere Messsignale der Videokamera 3 erfasst und es wird mit der Videokamera 3 ein Bild mit Fremdbeleuchtung bzw. mit eingeschalteter Beleuchtung durch die Infrarotdiode 4 aufgenommen. Die Schritte S1 und S2 können auch in anderer Reihenfolge durchgeführt werden.

In einem Schritt S3 werden aufgenommenen Bilder bzw. die aus den erfassten Messsignalen ermittelten Bilddaten mit und ohne Infrarotbeleuchtung miteinander verglichen. Dabei wird zum Beispiel ein Kontrast- und/oder Helligkeitsverhältnis untersucht und überprüft, ob die Bilddaten in einem vorgegebenen Toleranzbereich übereinstimmen oder nicht. Wird kein oder nur ein geringer Unterschied in Bezug auf einen Kontrast oder eine Helligkeit ermittelt, so kann mit großer Wahrscheinlichkeit auf einen Defekt oder eine Funktionsbeeinträchtigung der Videokamera 3 oder deren Optik geschlossen werden. Dies trifft zum Beispiel zu, wenn die Optik der Videokamera 3 abgeklebt wurde.

Sollten sich zwar auf Basis der aufgenommenen Bilder unterschiedliche Messwerte ergeben, die aber nicht mit vorgegebenen Normalwerten übereinstimmen, so kann zum Beispiel ein Teildefekt der Videokamera 3 oder ein durch ein Kaugummi, ein Farbspray oder eine teilweise Abklebung eines Objektivs oder der Optik oder dessen Verkleidung vorliegen.

In einem Schritt S4 kann daraufhin ein Hinweissignal ausgegeben werden, wenn erkannt wurde, dass eine Funktionsbeeinträchtigung der Videokamera 3 besteht. Das Hinweissignal kann zum Beispiel als visuelles Alarmsignal mittels eines Kontrollmonitors in einem Führerraum des Schienenfahrzeugs 1 ausgegeben werden, um den Zugführer über eine nicht betriebsgemäß bereite Videokamera zu informieren. Alternativ oder zusätzlich kann das Hinweissignal als Triggersignal bereitgestellt werden, sodass eine visuelle Kontrolle der Videokamera 3 mittels der weiteren Videokamera 5 erfolgt.

Mittels des beschriebenen Verfahrens ist somit ein automatisierter Selbsttest der Videokamera 3 für das Schienenfahrzeug 1 durchführbar und es kann ein direkter Hinweis auf eine Funktionstüchtigkeit bzw. einen Funktionsausfall der Videokamera 3 erhalten werden. Daraufhin kann eine Service- oder Diagnosemeldung generiert werden, die dann zur Überprüfung der konkreten Videokamera 3 führt.

Obwohl die Erfindung anhand von Ausführungsbeispielen detailliert dargestellt und beschrieben wurde, ist die Erfindung nicht auf die offenbarten Ausführungsbeispiele und die darin erläuterten konkreten Merkmalskombinationen beschränkt. Weitere Variationen der Erfindung können von einem Fachmann erhalten werden, ohne den Schutzumfang der beanspruchten Erfindung zu verlassen.

### Bezugszeichenliste

- 1: Schienenfahrzeug
- 2: Wagenkasten des Schienenfahrzeugs
- 3: Videokamera
- 4: Infrarotdiode
- 5: weitere Videokamera
- 6: Steuereinheit des Schienenfahrzeugs
- 8: Fahrzeuginnenraum des Schienenfahrzeugs
- 10: Videoüberwachungssystem

- S(i): Schritt eines Verfahrens zum Betreiben eines Videoüberwachungssystems für das Schienenfahrzeug

## Patentansprüche

1. Verfahren zum Betreiben eines Videoüberwachungssystems (10) für ein Schienenfahrzeug (1), dem eine Videokamera (3) und ein Funktionskontrollelement (4, 5) zugeordnet sind, umfassend:
- Erfassen eines Messsignals der Videokamera (3), das repräsentativ ist für Bilddaten einer Umgebung eines Fahrzeuginnenraums (8) des Schienenfahrzeugs (1),
- Ermitteln von Bilddaten der Umgebung des Fahrzeuginnenraums (8) in Abhängigkeit von dem erfassten Messsignal,
- Aktivieren des Funktionskontrollelements (4, 5) in Abhängigkeit von den ermittelten Bilddaten,
- Überprüfen eines Funktionszustandes der Videokamera (3) mittels des aktivierten Funktionskontrollelements (4, 5),
**gekennzeichnet dadurch, dass** das Funktionskontrollelement (4, 5) dazu ausgebildet ist, eine optische Funktionskontrolle der Videokamera (3) einzurichten und wobei das Funktionskontrollelement eine Infrarotdiode (4) aufweist, die der Videokamera (3) zugeordnet ist, und bei dem das Aktivieren des Funktionskontrollelements und das Überprüfen des Funktionszustandes der Videokamera (3) umfasst:
- Beleuchten einer Umgebung der Videokamera (3) mittels der Infrarotdiode (4),
- Erfassen eines weiteren Messsignals der Videokamera (3), das repräsentativ ist für Bilddaten der beleuchteten Umgebung des Fahrzeuginnenraums (8) des Schienenfahrzeugs (1),
- Ermitteln von weiteren Bilddaten der beleuchteten Umgebung des Fahrzeuginnenraums (8) in Abhängigkeit von dem erfassten weiteren Messsignal, und
- Vergleichen der ermittelten Bilddaten der Umgebung und der ermittelten weiteren Bilddaten der mittels der Infrarotdiode (4) beleuchteten Umgebung.

2. Verfahren nach Anspruch 1, bei dem das Funktionskontrollelement eine weitere Videokamera (5) aufweist, und bei dem das Aktivieren des Funktionskontrollelements und das Überprüfen des Funktionszustandes der Videokamera (3) umfasst:
- Erfassen eines Messsignals der weiteren Videokamera (5), das repräsentativ ist für Bilddaten einer Umgebung des Fahrzeuginnenraums (8) des Schienenfahrzeugs (1), in der sich die Videokamera (3) befindet, und
- Ermitteln und Bereitstellen von weiteren Bilddaten mit Informationen über die Videokamera (3) in Abhängigkeit von dem erfassten Messsignal der weiteren Videokamera (5) .

3. Verfahren nach Anspruch 2, bei dem die weitere Videokamera (5) hinsichtlich eines Aufnahmebereichs vorausgehend zu dem Erfassen eines Messsignals vorgegebenen auf die Videokamera (3) ausgerichtet wird.

4. Verfahren nach Anspruch 1, bei dem das Vergleichen der ermittelten Bilddaten der Umgebung und der ermittelten weiteren Bilddaten der beleuchteten Umgebung umfasst:
- Ermitteln von Kontrastwerten der ermittelten Bilddaten der Umgebung,
- Ermitteln von Kontrastwerten der ermittelten weiteren Bilddaten der beleuchteten Umgebung, und
- Vergleichen der ermittelten Kontrastwerte der ermittelten Bilddaten und der ermittelten weiteren Bilddaten.

5. Verfahren nach einem der Ansprüche 1 bis 4, bei dem das Überprüfen eines Funktionszustandes der Videokamera (3) umfasst:
Abgleichen der im Zusammenwirken mit dem Funktionskontrollelement (4, 5) ermittelten Bilddaten mit hinterlegten Daten, die Informationen über die Videokamera (3) umfassen.

6. Verfahren nach einem der Ansprüche 1 bis 5, umfassend: Ausgeben eines Hinweissignals in Abhängigkeit von dem Überprüfen des Funktionszustandes der Videokamera (3).

7. Videoüberwachungssystem (10) für ein Schienenfahrzeug (1), dem eine Videokamera (3), ein Funktionskontrollelement (4, 5) und eine Kontrolleinheit zugeordnet sind, wobei das Funktionskontrollelement eine Infrarotdiode (4) aufweist, daran gekennzeichnet, dass die Kontrolleinheit dazu eingerichtet ist, eines der zuvor beschriebenen Verfahren durchzuführen.

8. Schienenfahrzeug (1), umfassend:
- einen Wagenkasten (2),
- ein Videoüberwachungssystem nach Anspruch 7 (10), das mit dem Wagenkasten (2) gekoppelt ist,
wobei die Videokamera und das Funktionskontrollelement des Videoüberwachungssystems einem Fahrzeuginnenraum (8) des Wagenkastens (2) zugeordnet sind, **dadurch gekennzeichnet, dass** das Funktionskontrollelement (4, 5) dazu ausgebildet ist, eine optische Funktionskontrolle der Videokamera (3) einzurichten.

## Claims

1. Method for operating a video monitoring system (10) for a rail vehicle (1), to which a video camera (3) and a function control element (4, 5) are assigned, comprising:
- capturing a measuring signal of the video camera (3), which is representative of image data of a surrounding area of a vehicle interior (8) of the rail vehicle (1),
- determining image data of the surrounding area of the vehicle interior (8) as a function of the captured measuring signal,
- activating the function control element (4, 5) as a function of the determined image data,
- checking a function state of the video camera (3) by means of the activated function control element (4, 5),
**characterised in that**
the function control element (4, 5) is embodied to set up a visual function control of the video camera (3) and wherein the function control element has an infrared diode (4) which is assigned to the video camera (3) and in which the activation of the function control element and the checking of the function state of the video camera (3) comprises:
- illuminating a surroundings of the video camera (3) by means of the infrared diode (4),
- capturing a further measuring signal of the video camera (3) which is representative of image data of the illuminated surrounding area of the vehicle interior (8) of the rail vehicle (1),
- determining further image data of the illuminated surroundings of the vehicle interior (8) as a function of the captured further measuring signal, and
- comparing the determined image data of the surrounding area and the determined further image data of the surrounding area illuminated by means of the infrared diode (4).

2. Method according to claim 1, in which the function control element has a further video camera (5) and in which the activation of the function control element and the checking of the function state of the video camera (3) comprises:
- capturing a measuring signal of the further video camera (5) which is representative of image data of a surrounding area of the vehicle interior (8) of the rail vehicle (1), in which the video camera (3) is located, and
- determining and providing further image data with information about the video camera (3) as a function of the captured measuring signal of the further video camera (5).

3. Method according to claim 2, in which with respect to a recording region the further video camera (5) is set up preliminarily to capture a measuring signal predetermined on the video camera (3).

4. Method according to claim 1, in which the comparison of the determined image data of the surrounding area and the determined further image data of the illuminated surrounding area comprises:
- determining contrast values of the determined image data of the surrounding area,
- determining contrast values of the determined further image data of the illuminated surrounding area, and
- comparing the determined contrast values of the determined image data and the determined further image data.

5. Method according to one of claims 1 to 4, in which the checking of a function state of the video camera (3) comprises:
aligning the image data determined in conjunction with the function control element (4, 5) with stored data, which comprises information about the video camera (3).

6. Method according to one of claims 1 to 5, comprising:
outputting a warning signal as a function of the checking of the function state of the video camera (3).

7. Video monitoring system (10) for a rail vehicle (1), to which a video camera (3), a function control element (4, 5) and a control unit are assigned, wherein the function control element has an infrared diode (4), **characterised in that** the control unit is set up to carry out one of the methods described previously.

8. Rail vehicle (1) comprising:
- a vehicle body (82),
- a video monitoring system according to claim 7 (10) which is coupled to the vehicle body (2), wherein the video camera and the function control element of the video monitoring system are assigned to a vehicle interior (8) of the vehicle body (2), **characterised in that** the function control element (4, 5) is embodied to set up an visual function control of the video camera (3).

## Revendications

1. Procédé pour faire fonctionner un système (10) de surveillance vidéo d'un véhicule (1) ferroviaire, auquel sont affectés une caméra (3) vidéo et un élément (4, 5) de commande de fonction, comprenant :
- détection d'un signal de mesure de la caméra (3) vidéo, qui est représentatif de données d'image d'un environnement d'un espace (8) intérieur du véhicule (1) ferroviaire,
- détermination de données d'image de l'environnement de l'espace (8) intérieur du véhicule en fonction du signal de mesure détecté,
- activation de l'élément (4, 5) de commande de fonction en fonction des données d'image déterminées,
- contrôle d'un état fonctionnel de la caméra (3) vidéo au moyen de l'activation de l'élément (4, 5) de commande de fonction,
**caractérisé en ce que**
l'élément (4, 5) de commande de fonction est constitué, pour établir une commande optique de la fonction de la caméra (3) vidéo, et dans lequel l'élément de commande de la fonction a une diode (4) infrarouge, à laquelle la caméra (3) vidéo est affectée, et dans lequel l'activation de l'élément de commande de fonction et le contrôle de l'état fonctionnel de la caméra (3) vidéo comprend :
- éclairage d'un environnement de la caméra (3) vidéo au moyen de la diode (4) infrarouge,
- détection d'un autre signal de mesure de la caméra (3) vidéo, qui est représentatif de données d'image de l'environnement éclairé de l'espace (8) intérieur du véhicule (1) ferroviaire,
- détermination d'autres données d'image de l'environnement éclairé de l'espace (8) intérieur du véhicule en fonction de l'autre signal de mesure détecté, et
- comparaison des données d'image déterminées de l'environnement et des autres données d'image déterminées de l'environnement éclairé au moyen de la diode (4) infrarouge.

2. Procédé suivant la revendication 1, dans lequel l'élément de commande de fonction a une autre caméra (5) vidéo, et dans lequel l'activation de l'élément de commande de fonction et le contrôle de l'état fonctionnel de la caméra (3) vidéo comprend :
- détection d'un signal de mesure de l'autre caméra (5) vidéo, qui est représentative de données d'image d'un environnement de l'espace (8) intérieur du véhicule (1) ferroviaire, dans lequel se trouve la caméra (3) vidéo, et
- détermination et mise à disposition d'autres données d'image ayant des informations sur la caméra (3) vidéo en fonction du signal de mesure détecté de l'autre caméra (5) vidéo.

3. Procédé suivant la revendication 2, dans lequel l'autre caméra (5) vidéo est, en ce qui concerne un domaine d'enregistrement précédemment à la détection d'un signal de mesure, dirigée sur la caméra (3) vidéo.

4. Procédé suivant la revendication 1, dans lequel la comparaison des données d'image déterminées de l'environnement et des autres données d'image déterminées de l'environnement éclairé comprend :
- détermination de valeurs de contraste des données d'image déterminées de l'environnement,
- détermination de valeurs de contraste des autres données d'image déterminées de l'environnement éclairé, et
- comparaison des valeurs de contraste déterminées des données d'image déterminées et des autres données d'image déterminées.

5. Procédé suivant l'une des revendications 1 à 4, dans lequel le contrôle d'un état fonctionnel de la caméra (3) vidéo comprend :
ajustement des données d'image déterminées en coopération avec l'élément (4, 5) de commande de fonction avec des données mises en mémoire, qui comprennent des informations sur la caméra (3) vidéo.

6. Procédé suivant l'une des revendications 1 à 5, comprenant :
émission d'un signal d'indication en fonction du contrôle de l'état fonctionnel de la caméra (3) vidéo.

7. Système (10) de surveillance vidéo d'un véhicule (1) ferroviaire, auquel est affecté une caméra (3) vidéo, un élément (4, 5) de commande de fonction et une unité de commande, dans lequel l'élément de commande de fonction a une diode (4) infrarouge, **caractérisé en ce que** l'unité de commande est agencée pour effectuer l'un des procédés décrit précédemment.

8. Véhicule (1) ferroviaire, comprenant :
- une caisse (2),
- un système (10) de surveillance vidéo suivant la revendication 7, qui est accouplé à la caisse (2),
dans lequel la caméra vidéo et l'élément de commande en fonction du système de surveillance vidéo sont affectés à un espace (8) intérieur de véhicule de la caisse (2), **caractérisé en ce que**
l'élément (4, 5) de commande de fonction est constitué, pour effectuer une commande optique de la fonction de la caméra (3) vidéo.
